# EUROPÄISCHE PATENTSCHRIFT

(11) **EP 1 174 325 B1**
(45) Veröffentlichungstag und Bekanntmachung des Hinweises auf die Patenterteilung: **14.01.2004**
(21) Anmeldenummer: 00890359.3
(22) Anmeldetag: 30.11.2000
(51) Int. Cl.: B61B 12/02

(54) **Fahrwerk für das Fahrbetriebsmittel einer Seilbahnanlage**
Running gear for the movable operating unit of a cableway installation
Train de roulement pour l'élément mouvant d'un installation à téléphérique

(30) Priorität: 20.07.2000 AT 127100
(43) Veröffentlichungstag der Anmeldung: 23.01.2002
(73) Patentinhaber: Innova Patent GmbH, 6960 Wolfurt (AT)
(72) Erfinder: Meindl, Bernd, 6971 Hard (AT)
(74) Vertreter: Atzwanger, Richard, Dipl.-Ing. Patentanwalt

(56) Entgegenhaltungen:
- EP-A- 0 218 897
- GB-A- 706 181
- US-A- 1 072 261
- US-A- 2 043 357
- US-A- 2 319 466

## Beschreibung

Die gegenständliche Erfindung betrifft ein Fahrwerk für das Fahrbetriebsmittel einer Seilbahnanlage, welches mit Laufrollen und mit einer Kupplungseinrichtung ausgebildet ist.

Es ist bei Seilbahnanlagen bekannt, die Fahrbetriebsmittel einerseits mit Klemmen auszubilden, mittels welcher sie an das Förderseil anklemmbar sind und diese andererseits mit Fahrwerken auszubilden, mittels welcher sie in den Stationen nach Öffnung der Klemmen längs Führungsschienen verfahrbar sind. Bei diesen bekannten Seilbahnanlagen wird das Förderseil mit einer Geschwindigkeit von etwa 8m/sec im Umlauf gehalten. In den Stationen werden die Fahrbetriebsmittel vom Förderseil abgekuppelt und durch den Stationsbereich längs Führungsschienen mit einer solchen Geschwindigkeit hindurch bewegt, daß sie von den Passagieren verlassen bzw. bestiegen werden können. Eine derartige Anlage ist z. B. aus der Druckschrift EP-A-0 218 897 bekannt.

Es ist dabei bekannt, die Laufrollen aus einem metallischen Werkstoff herzustellen. Derartige bekannte La.ufrollen sind jedoch deshalb nachteilig, da durch ihre Bewegung längs der gleichfalls aus Metall hergestellten Führungsschienen sehr starke Geräuschentwicklungen verursacht werden. Um die Fahrgeräusche möglichst gering zu halten, ist es weiters bekannt, die Rollen des Laufwerkes aus einem Kunststoffmaterial herzustellen. Derartigen Laufrollen haftet jedoch der Nachteil an, daß sie wesentlich stärker bruchgefährdet sind, als dies für aus Metall hergestellte Laufrollen zutrifft. Soferne der Bruch einer Laufrolle eintritt, können hierdurch schwerwiegende Betriebsstörungen bedingt werden. Insbesondere besteht im Bereich der Ankupplung des Fahrbetriebsmittels an das Förderseil die Gefahr, daß das Förderseil durch die Klemmen nicht erfaßt wird, wodurch es bei der Ausfahrt des Fahrbetriebsmittels aus der Station zu dessen Absturz kommen kann.

Um diese Gefahr auszuschließen, ist es bekannt, zusätzliche Führungsschienen anzuordnen, durch welche gewährleistet werden soll, daß auch bei einem Bruch einer Laufrolle das Förderseil durch die Klemmen erfaßt wird. Diese zusätzlichen Führungsschienen entsprechen jedoch deshalb nicht den bestehenden Erfordernissen, da sie einen weiteren hohen konstruktiven Aufwand bedingen und da auch durch diese keine Sicherheit für die ordnungsgemäße Funktion der Klemmen erzielt wird.

Der gegenständlichen Erfindung liegt somit die Aufgabe zugrunde, ein Fahrwerk zu schaffen, durch welches die den bekannten Fahrwerken anhaftenden Nachteile vermieden werden. Dies wird erfindungsgemäß dadurch erzielt, daß das Fahrwerk im Bereich der Laufrollen mit mindestens einem nach unten abragenden Fortsatz ausgebildet ist, welcher in die Führungsschienen einragt. Im Falle, daß eine Laufrolle bricht, übernimmt dabei der in die Führungsschiene einragende Fortsatz die Funktion einer Kufe, welche in der Führungsschiene gleitet, wodurch während des Kupplungsvorganges der Klemmen die erforderlichen Notlaufeigenschaften erzielt werden.

Vorzugsweise ragt der mindestens eine Fortsatz von einem Träger für die Laufrollen ab. Nach einer weiters bevorzugten Ausführungsform befindet sich der mindestens eine Fortsatz in der durch die Laufrollen definierten Ebene.

Vorzugsweise sind zwei Fortsätze vorgesehen, welche sich außerhalb der beiden äußeren Laufrollen des Fahrwerkes befinden. Dabei können diese beiden Fortsätze an die Laufrollen eng anliegend angeordnet sein und weisen sie einen sich von den Laufrollen weg verkleinernden Querschritt auf. Vorzugsweise weist weiters der mindestens eine Fortsatz eine solche Länge auf, daß dessen freies Ende geringfügig oberhalb der Lauffläche der Laufrollen endet.

Der Gegenstand der Erfindung ist nachstehend anhand eines in der Zeichnung dargestellten Ausführungsbeispiels näher erläutert. Es zeigen:
- Fig. 1: das Fahrwerk eines Fahrbetriebsmittels einer Seilbahnanlage, in Seitenansicht,
- Fig. 1a: dieses Fahrwerk im Schnitt nach der Linie A-A der Fig. 1, und
- die Fig. 2, 2a und 2b: den Träger für die Laufrollen des Fahrwerkes gemäß Fig. 1, in Seitenansicht, in Draufsicht und in Stirnansicht.

Das in Fig. 1 dargestellte Fahrwerk für ein Fahrbetriebsmittel, wie eine Kabine oder einen Sessel, einer Seilbahnanlage besteht aus einem Träger 1 für zwei Laufrollen 2. Am Fahrwerk sind weiters eine Klemmeinrichtung 3 sowie eine mit dieser zusammenwirkende Steuereinrichtung 4 vorgesehen. Da diese Einrichtungen aus dem Stand der Technik bekannt sind, sind sie nicht weiters erläutert. Den Laufrollen 2 sind in den Stationen Führungsschienen 20 zugeordnet, längs welcher die vom Förderseil abgekuppelten Fahrbetriebsmittel durch die Stationen mit einer solchen Geschwindigkeit hindurch bewegt werden, daß sie von den Passagieren bestiegen oder verlassen werden können.

Der Träger 1 für die Laufrollen 2 ist mit nach unten abragenden Fortsätzen 5 ausgebildet, welche sich seitlich außerhalb der beiden Laufrollen 2 befinden, wobei sie unmittelbar neben den Laufrollen 2 angeordnet sind und welche eine solche Länge aufweisen, daß sie nur geringfügig oberhalb der Lauffläche der Führungschiene 20 enden.

Die Aufgabe dieser Fortsätze 5 besteht darin, im Falle, daß eine Laufrolle 2 bricht, in der Führungsschiene 20 als Kufe zu wirken, wodurch die Funktion der gebrochenen Laufrolle übernommen wird, sodaß die für den Kupplungsvorgang erforderlichen Notlaufeigenschaften gewährleistet werden.

Um diese Funktion zu erfüllen, müssen die Fortsätze 5 möglichst weit in die Führungsschienen 20 einragen, wodurch gewährleistet ist, daß das Laufwerk im Falle des Bruches einer Laufrolle in nahezu der gleichen Höhenlage gehalten ist, wie bei einer voll funktionsfähigen Laufrolle 2. Zudem müssen die Fortsätze 5 eine Breite aufweisen, welche der Breite der Laufrollen 2 angenähert gleich ist, um hierdurch die Führung auch in der erforderlichen Seitenlage zu gewährleisten. Da jedoch dabei auch die erforderliche Kurvengängigkeit des Laufwerkes gewährleistet sein muß, sind die Fortsätze 5 im horizontalen Querschnitt angenähert dreieckig ausgebildet. Es wird hiezu auf die Darstellung der Fig. 1a verwiesen.

Anhand der Fig. 2, 2a und 2b ist der mit den Fortsätzen 5 ausgebildete Träger 1 für die Laufrollen 2 näher erläutert. Dieser Träger 1, welcher als langgestreckter Bauteil aus Stahlblech ausgebildet ist, weist zwei Platten 11 auf, welche mit Bohrungen 12 ausgebildet sind, in welche Bolzen für die Laufrollen 2 einsetzbar sind. Weiters ist er in der Ebene der Laufrollen 2 mit den zwei schräg nach unten abragenden Fortsätzen 5 ausgebildet, welche in die Führungsschienen einragen. Diese Fortsätze 5 wirken im Falle, daß die zugeordnete Laufrolle bricht, als in den Führungsschienen gleitende Kufen, wodurch die erforderlichen Notlaufeigenschaften erzielt werden. Der Träger 1 ist weiters mit Bohrungen 13 ausgebildet, welche zu dessen Befestigung am Träger für die Klemmeinrichtung dienen. Zudem ist er mit Bohrungen 14 ausgebildet, welche zur Befestigung der Reibfläche, an welche die Förderräder zur Anlage kommen, dient.

## Patentansprüche

1. Laufwerk für das Fahrbetriebsmittel einer Seilbahnanlage, welches mit Laufrollen (2) und mit einer Kupplungseinrichtung (3) ausgebildet ist, **dadurch gekennzeichnet, daß** im Bereich der Laufrollen (2) mindestens ein nach unten abragender Fortsatz (5) vorgesehen ist, welcher in die Führungsschienen (20) einragt (Fig. 1), und im Falle eines Redbruches als Gleitkufe dient.

2. Laufwerk nach Patentanspruch 1, **dadurch gekennzeichnet, daß** der mindestens eine Fortsatz (5) von einem Träger (1) für die Laufrollen (2) abragt.

3. Laufwerk nach einem der Patentansprüche 1 und 2, **dadurch gekennzeichnet, daß** sich der mindestens eine Fortsatz (5) in der durch die Laufrollen (2) definierten Ebene befindet.

4. Laufwerk nach einem der Patentansprüche 1 bis 3, **dadurch gekennzeichnet, daß** zwei Fortsätze (5) vorgesehen sind, welche sich außerhalb der beiden äußeren Laufrollen (2) des Fahrwerkes befinden.

5. Laufwerk nach Patentanspruch 4, **dadurch gekennzeichnet, daß** die beiden Fortsätze (5) an die Laufrollen (2) eng anliegend angeordnet sind und daß sie einen sich von den Laufrollen (2) weg verkleinernden Querschnitt aufweisen.

6. Laufwerk nach einem der Patentansprüche 1 bis 5, **dadurch gekennzeichnet, daß** der mindestens eine Fortsatz (5) eine solche Länge aufweist, daß dessen freies Ende geringfügig oberhalb der Lauffläche der Laufrollen (2) endet.

## Claims

1. A running gear for the movable operating unit of an aerial cableway installation, which is provided with rollers (2) and a coupling apparatus (3), **characterised in that** at least one downwardly projecting extension (5) is provided in the area of the rollers (2), which extension (5) projects into the guide rails (20) (Fig. 1) and serves as a skid in the event of wheel breakage.

2. A running gear according to claim 1, **characterised in that** the extension (5), of which there is at least one, projects from a carrier (1) for the rollers (2).

3. A running gear according to one of claims 1 and 2, **characterised in that** the extension (5), of which there is at least one, is located in the plane defined by the rollers (2).

4. A running gear according to one of claims 1 to 3, **characterised in that** two extensions (5) are provided, which are located outside the two outer rollers (2) of the running gear.

5. A running gear according to claim 4, **characterised in that** the two extensions (5) are arranged to fit closely against the rollers (2) and **in that** they comprise a cross-section which tapers away from the rollers (2).

6. A running gear according to one of claims 1 to 5, **characterised in that** the extension (5), of which there is at least one, is of such a length that its free end ends slightly above the running surface of the rollers (2).

## Revendications

1. Train de roulement pour l'élément mouvant d'une installation à téléphérique, qui est configurée avec des poulies (2) et un dispositif d'accouplement (3), **caractérisé en ce que** dans la zone des poulies (2) est prévu au moins un prolongement dépassant vers le bas (5), qui dépasse (figure 1) dans les guides de cabine (20), et qui sert en cas de cassure de roue comme patin de glissement.

2. Train de roulement selon la revendication 1, **caractérisé en ce qu'**au moins un prolongement (5) dépasse d'un support (1) pour les poulies (2).

3. Train de roulement selon une des revendications 1 et 2, **caractérisé en ce qu'**au moins un prolongement (5) se trouve dans le plan défini par les poulies (2).

4. Train de roulement selon l'une quelconque des revendications 1 à 3, **caractérisé en ce que** deux prolongements (5) sont prévus, qui se trouvent à l'extérieur des deux poulies externes (2) du dispositif de roulement.

5. Train de roulement selon la revendication 4, **caractérisé en ce que** les deux prolongements (5) sont disposés en adhérant uniformément aux poulies (2) et présentent une section transversale qui diminue en s'éloignant des poulies (2).

6. Train de roulement selon l'une quelconque des revendications 1 à 5, **caractérisé en ce qu'**au moins un prolongement (5) présente une telle longueur que son extrémité libre finit en peu en amont de la surface de roulement des poulies (2).
